# EUROPÄISCHE PATENTSCHRIFT

(11) **EP 1 065 031 B1**
(45) Veröffentlichungstag und Bekanntmachung des Hinweises auf die Patenterteilung: **03.01.2007**
(21) Anmeldenummer: 00112653.1
(22) Anmeldetag: 15.06.2000
(51) Int. Cl.: B26F 1/20, B26D 7/26

(54) **Vorrichtung zum Querperforieren von Bahnen**
Apparatus for transversely perforating a web
Dispositif pour la perforation transversale d'une bande

(30) Priorität: 02.07.1999 DE 19930686
(43) Veröffentlichungstag der Anmeldung: 03.01.2001
(73) Patentinhaber: Windmöller & Hölscher, D-49525 Lengerich (DE)
(72) Erfinder: Sonntag, Andreas, 48155 Münster (DE)

(56) Entgegenhaltungen:
- EP-A- 0 770 477
- US-A- 5 882 287

## Beschreibung

Die Erfindung betrifft eine Vorrichtung und ein Verfahren zum Querperforieren von Bahnen, vorzugsweise von Papierbahnen zur Herstellung von Säcken, mit einem rotierend angetriebenen Perforiermesser und einer Nutwalze, die beide in einem Maschinengestell gelagert sind und zwischen denen die zu perforierende Bahn hindurchläuft.

Beispielsweise zur Herstellung von Papiersäcken werden aus einer oder mehreren übereinander liegend zusammengeführten Bahnen durch überlappendes Einschlagen der Seitenteile und Verkleben der einander überlappenden Bereiche Papierschläuche hergestellt, von denen so genannte Schlauchabschnitte abgetrennt werden, die dann üblicherweise durch Anformen von Böden zu Papiersäcken weiterverarbeitet werden.

Dabei erfolgt das Abtrennen der Schlauchabschnitte von der zuvor hergestellten Schlauchbahn dadurch, dass diese im Abstand der Schlauchabschnitte mit Querperforationen versehen wird, so dass durch besondere Abreißvorrichtungen aufeinanderfolgend die Schlauchabschnitte von der Schlauchbahn abgerissen werden können, die üblicherweise dann zu Paketen gestapelt und der Weiterverarbeitung zu Säcken zugeführt werden.

In Abhängigkeit von der Dicke der Papierbahnen oder von der Anzahl der zu perforierenden Lagen der Schlauchbahn müssen die Zähne des Perforiermessers tiefer oder weniger tief in die Nutwalze eintauchen. Weiterhin ist es wünschenswert, zum Zwecke des Einziehens der zu perforierenden Bahn das Perforiermesser und die Nutwalze soweit voneinander zu entfernen, dass ein problemloses Einziehen möglich ist.

Die US 2,148,863 zeigt eine Vorrichtung zum Versehen einer Folienbahn mit Perforationen, die allerdings der Belüftung der mit einer solchen Folienbahn verpackten Gütern dienen und keine Querperforation zum späteren Abreißen von Schlauchstücken von Schlauchbahnen darstellen. Dementsprechend ist eine Walze vorgesehen, deren Oberfläche mit Nadeln versehen ist, welche in die Folienbahn, die über eine Gegendruckwalze läuft, eintauchen. Die Achse der Gegendruckwalze ist verstellbar, um so die Eintauchtiefe der Nadeln in die Folienbahn verändern zu können.

Insbesondere US 2,748,863 offenbart eine Vorrichtung zum Perforieren von Bahnen zur Herstellung von Säcken mit einem rotierend angetriebenen Perforiermesser und einer Nutwalze, die beide in Maschinengestell gelagert sind und zwischen denen die zu perforierende Bahn hindurch läuft, wobei mindestens eine Stelleinrichtung zur Veränderung des Abstands zwischen den Drehachsen des Perforiermessers und der Nutwalze vorgesehen ist, wobei die Stelleinrichtung in der Weise einer weiten Verstellung dient.

US 2,748,863 offenbart auch ein Verfahren zur Einstellung in einer Vorrichtung zum Perforieren von Bahnen zur Herstellung von Säcken mit einem rotierend angetriebenen Perforiermesser und einer Nutwelze, die beide in einem Maschinengestell gelagert sind und zwischen denen die zu perforierende Bahn hindurchläuft, wobei mit mindestens einer Stelleinrichtung der Abstand zwischen den Drehachsen des Perforiermessers und der Nutwalze verändert wird, mit welcher die Lage der Nutwalze auf die Durchmesser der Zylinder angepasst wird, wobei mit einer Stelleinrichtung eine weite Verstellung vorgenommen wird.

Auf Vorrichtungen zum Querperforieren von Bahnen werden üblicherweise auch Bahnen mit Querperforationen versehen, von denen Schlauchabschnitte zur Herstellung von Säcken unterschiedlicher Formate abgerissen werden.

Die Aufgabe der vorliegenden Erfindung ist es eine Vorrichtung vorzuschlagen, bei der sich gemäß des gewünschten Formates der späteren Säcke der Abstand der Querperforationen einstellen lässt.

Die Aufgabe wird gelöst durch eine Vorrichtung mit den Merkmalen des Anspruchs 1 und durch einem Verfahren mit den Merkmalen des Anspruchs 9.

Eine derartige Einstellung ist jedoch nur dann möglich, wenn sich die Perforiermesser gegen solche unterschiedlicher Breite austauschen lassen, so dass die Perforiermesser Hüllzylinder unterschiedlicher Durchmesser überstreichen. Je nach Abschnittlänge muss also der Hüllkreis der Perforiermessers verstellt werden. Entsprechend hierzu muss auch die Lage der Nutwalze angepasst werden, weil sich der Abstand der Achsen voneinander ändert. Erfindungsgemäß ist daher vorgesehen, dass eine Stelleinrichtung in der Weise einer weiten Verstellung dient, dass sich das Perforiermesser gegen ein solches äußerer Breite austauschen lässt.

Nach einer weiteren bevorzugten Ausführungsform ist vorgesehen, daß eine andere Stelleinrichtung in der Weise der Feineinstellung dient, daß sich die Eintauchtiefe der Zähne des Perforiermessers in die Nuten der Nutwalze einstellen läßt. Diese Stelleinrichtung ermöglicht es, das rotierende Perforiermesser und die Nutwalze so aufeinander abzustimmen, daß Bahnen unterschiedlicher Dicken bzw. unterschiedlicher Lagen in der gewünschten Weise perforiert werden können. Einlagige Bahnen sind beispielsweise dann zu perforieren, wenn sog. Staffelsäcke hergestellt werden sollen und bereits mit Querperforationen versehene flache Bahnen vor der Schlauchbildung zu einer mehrlagigen Bahn zusammengeführt werden. Eine Einstellung auf unterschiedlich dicke Bahnen ist insbesondere dann erforderlich, wenn mehrlagige Schlauchbahnen perforiert werden sollen.

Zweckmäßigerweise überdeckt die Feineinstellung einen so großen Stellbereich, daß sich das Perforiermesser und die Nutwalze außer Eingriff miteinander bringen lassen, so daß es möglich ist, die zu perforierende Bahn bei der Einrichtung der Maschine Problemlos zwischen dem Perforiermesser und der Nutwalze einzuziehen.

Zweckmäßigerweise besteht jede Stelleinrichtung aus im Maschinengestell drehbar gelagerten und feststellbaren exzentrischen Wellen.

Nach einer besonders bevorzugten Ausführungsform ist vorgesehen, daß die Nutwalze an zwei an den Seitenteilen des Gestells schwenkbar gelagerten Lagerhebein drehbar gelagert ist, deren identische Schwenkwinkel durch eine der Grobeinstellung dienende Exzenterwelle einstellbar sind.

Die der Grobeinstellung dienende Exzenterwelle kann fluchtende Fensterausschnitte beider Lagerhebel durchsetzen und sich an identischen Seiten dieser Fensterausschnitte abstützen.

Zweckmäßigerweise weisen die Exzenterwellen in den Fensterausschnitten ein Spiel auf, das die Einführung erleichtert. Dieses Spiel der Exzenterwelle in dem Fensterausschnitt läßt sich vorzugsweise durch eine Stellschraube ausgleichen, zwischen der und der Abstützstelle an dem Fensterausschnitt die Exzenterwelle festgelegt ist.

Nach einer weiteren bevorzugten Ausführungsform ist vorgesehen, daß die Lagerhebel schwenkbar auf einer exzentrisch im Maschinengestell gelagerten, der Feineinstellung dienenden Welle gelagert sind.

Schließlich können die Lager des Perforiermessers und der Nutwalze in Tragstükken vorgesehen sein, die querverschieblich im Maschinengestell geführt sind, wobei eine Einrichtung zur Seitenverstellung der Tragstücke vorgesehen ist. Diese Ausführungsform trägt dem Umstand Rechnung, daß es erforderlich sein kann, eine Seitenverstellung des Perforiermessers und der zugehörigen Nutwalze vorzunehmen.

Ein Ausführungsbeispiel der Erfindung wird nachstehend anhand der Zeichnung näher erläutert. In dieser zeigt
- Fig. 1: eine Vorderansicht der Vorrichtung zum Querperforieren von Bahnen in schematischer Darstellung und
- Fig. 2: die Lagerung der Nutwalze in einem durch zwei Exzenterwellen verstellbaren Lagerhebel.

An den plattenförmigen Seitenteilen 1, 2 des Maschinengestells sind plattenförmige Tragstücke 3, 4 gehaltert. Diese Tragstücke sind in ihren oberen Bereichen fest mit fluchtenden Rohrstücken 5, 6 versehen, die in diesen angepaßten Durchbrüchen der Seitenteile 1, 2 verschieblich geführt sind. In ihren unteren Bereichen sind die Tragstücke 3, 4 mit Zapfen 7, 8 versehen, die ebenfalls entsprechende Durchbrüche der Seitenteile 1, 2 durchsetzen. Zur Aussteiffung können die Tragstücke 3, 4 durch nicht dargestellte Traversen miteinander verbunden sein. Zur Seiteneinstellung der Tragstücke ist an dem Seitenteil 1 ein mit einem Drehknopf versehenes Wellenstück 9 drehbar, aber axial unverschieblich gelagert, dessen Endbereich mit einem Gewinde versehen ist und in eine Gewindebohrung des Tragstücks 3 eingeschraubt ist, so daß durch Betätigung des Drehknopfs eine Seitenverstellung der Tragstücke 3, 4 relativ zu den Seitengestellen 1, 2 möglich ist.

In den fest mit den Tragstücken 3, 4 verbundenen Rohrstücken 5 ist über Wälzlager ein Perforiermesser 10 drehbar gelagert. Das Perforiermesser 10 ist mit einer sägezahnartigen Schneide ausgestattet. Auf den das Rohrstück 6 überragenden Wellenzapfen des drehbar gelagerten Perforiermessers 10 ist eine Riemenscheibe 11 aufgekeilt, die von einem Riemen oder Zahnriemen 12 antreibbar ist.

In den Tragstücken 3, 4 ist eine der Feineinstellung dienende Exzenterwelle 13 gelagert, deren rechtes Ende das rechte Seitengestell 1 in einer Bohrung durchsetzt. Endseitig ist auf die Exzenterwelle 13 zu deren Verstellung ein Betätigungshebel 14 aufgesetzt. Auf der Exzenterwelle 13 sind zwei Hebel 15, 16 schwenkbar gelagert, an deren oberen Enden die endseitigen Wellenzapfen der frei drehbaren Nutwalze 17 gelagert sind. Die Nutwalze 17 ist mit Ringnuten versehen, in die die Zähne des Perforiermessers 10 eintauchen können. Die Hebel 15, 16 sind in ihrem mittleren Bereich zwischen der Lagerung der Nutwalze 17 und der Lagerung auf der Exzenterwelle 13 mit einem etwa rechteckigen fensterartigen Durchbruch 20 versehen. Diesen Durchbruch 20 durchsetzt eine Exzenterwelle 21, die in der darstellten Weise in den Seitengestellen 1, 2 drehbar gelagert ist. In abgewinkelte Konsolen 22 der Hebel 15, 16 sind Stellschrauben 23 eingeschraubt, deren verbreiterten tellerartigen Köpfe sich auf der Exenterwelle 21 abstützen und diese zwischen sich und einer Seite der Fensterausschnitte 20 spielfrei einfassen.

Die Exenterwelle 21 weist, wie insbesondere aus Fig. 2 ersichtlich ist, eine große Exzentrizität auf, so daß durch deren Drehung das Perforiermesser 10 in und außer Eingriff mit der Nutwalze gebracht werden kann.

Nach einer Voreinstellung durch die Exenterwelle 21 kann eine Feineinstellung der Eintauchtiefe des Perforiermessers 10 in die Ringnuten der Nutwalzen 17 durch Drehung der Exenterwelle 13 erfolgen, die eine geringere Exzentrizität aufweist.

Die der Grobeinstellung dienende Exenterwelle 21 ist durch einen Betätigungshebel 25 verdrehbar, der auf ihrem das Seitengestell 1 durchsetzenden Wellenzapfen befestigt ist.

Die jeweils durch die Exenterwellen 13 und 21 eingestellte Exzentrizität läßt sich durch Klemmstücke 26, 27 fixieren. Das Klemmstück 26 ist durch ein Halteteil mit dem Seitengestell 1 verbunden, während das Klemmstück 27 ein Halteteil 28 aufweist, das das Seitengestell 1 in einem Durchbruch durchsetzt und an dem Tragstück 3 befestigt ist.

In Fig. 2 ist der Durchlauf der zu perforierenden Bahn 30 durch die Vorrichtung schematisch angedeutet. Der Drehkreis des Perforiermessers 10 ist durch einen Hüllkreis 31 dargestellt.

Das Perforiermesser 10 ist in üblicher Weise durch Messerträger 33 auf der Messerwelle 34 befestigt.

Durch entsprechende Auswahl der Messerträger 33 kann der wirksame Durchmesser des Hüllkreises der Messer den Abschnittlängen der zu perforierenden Bahn angepaßt werden. Die Anpassung kann durch den Einbau breiterer oder schmalerer Perforiermesser oder aber auch durch Anpassung der Messerträger 33 an den radialen Abstand der Perforiermesserschneiden von der Drehachse erfolgen.

## Patentansprüche

1. Vorrichtung zum Querperforieren von Bahnen (30), vorzugsweise von Papierbahnen zur Herstellung von Säcken, so dass Bahnabschnitte von der Bahn (30) abreißbar sind, mit einem rotierend angetriebenen Perforiermesser (10) und einer Nutwalze (17), die beide in einem Maschinengestell (1, 2) gelagert sind und zwischen denen die zu perforierende Bahn (30) hindurch läuft, wobei der Abstand der Querperforationen einstellbar ist,
- wobei sich das rotierend angetriebene Perforiermesser (10) gegen ein solches unterschiedlicher Breite austauschen lässt, wobei die Perforiermesser (10) auf einer rotierenden Messerwelle (34) befestigbar sind, so dass die Perforiermesser (10) Hüllzylinder unterschiedlicher Durchmesser überstreichen und
- wobei mindestens eine Stelleinrichtung (13, 21) zur Veränderung des Abstands zwischen den Drehachsen des Perforiermessers (10) und der Nutwalze (17) vorgesehen ist, mit welcher die Lage der Nutwalze (17) an die Durchmesser der Hüllzylinder anpassbar ist, wobei eine Stelleinrichtung (21) in der Weise einer weiten Verstellung dient, dass sich das Perforiermesser gegen ein solches größerer oder kleinerer Breite oder gegen ein Perforiermesser mit größerem oder kleinerem Abstand zu Drehachse austauschen lässt.

2. Vorrichtung nach Anspruch 1,
**dadurch gekennzeichnet, dass**
eine andere Stelleinrichtung (13) in der Weise der Feineinstellung dient, dass sich die Eintauchtiefe der Zähne des Perforiermessers (10) die Nuten der Nutwalze (17) einstellen lässt,

3. Vorrichtung nach einem der vorstehenden Ansprüche,
**dadurch gekennzeichnet, dass**
jede Stelleinrichtung (13, 21) aus drehbar im Maschinengestell (1, 2) gelagerten feststellbaren exzentrischen Wellen (13, 21) besteht.

4. Vorrichtung nach einem der vorstehenden Ansprüche,
**dadurch gekennzeichnet, dass**
die Nutwalze (17) an zwei an den Seitenteilen des Gestells schwenkbar gelagerten Lagerhebeln (15, 16) drehbar gelagert ist, deren identischen Schwenkwinkel durch eine der Grobeinstellung dienende Exenterwelle (21) einstellbar sind.

5. Vorrichtung nach Anspruch 4,
**dadurch gekennzeichnet, dass**
die der Grobeinstellung dienende Exenterwelle (21) fluchtende Fensterausschnitte (20) beider Lagerhebel (15, 16) durchsetzt und sich an identischen Seiten dieser Fensterausschnitte abstützt.

6. Vorrichtung nach Anspruch 5,
**dadurch gekennzeichnet, dass**
das Spiel der Exenterwelle (21) in den Fensterausschnitten (20) durch Stellschrauben (23) ausgleichbar ist.

7. Vorrichtung nach einem der vorstehenden Ansprüche,
**dadurch gekennzeichnet, dass**
die Lagerhebel (15, 16) schwenkbar auf einer im Maschinengestell (1, 2) gelagerten, der Feineinstellung dienenden Welle (13) gelagert sind.

8. Vorrichtung nach einem der vorstehenden Ansprüche,
**dadurch gekennzeichnet,**
- **dass** die Lager des Perforiermessers (10) und der Nutwalze (17) in Tragstücken (15, 16) angeordnet sind, die querverschieblich im Maschinengestell (1, 2) geführt sind und
- **dass** eine Einrichtung (9) zur Seitenverstellung der Tragstücke (15,16) relativ zu dem Maschinengestell (1, 2) vorgesehen ist

9. Verfahren zum Einstellen der Schlauchabschnittslänge in einer Vorrichtung zum Querperforieren von Bahnen (30), vorzugsweise von Papierbahnen zur Herstellung von Säcken, mit einem rotierend angetriebenen Perforiermesser (10) und einer Nutwalze (17), die beide in einem Maschinengestell (1, 2) gelagert sind und zwischen denen die zu perforierende Bahn (30) hindurchläuft,
- wobei sich das rotierend angetriebene Perforiermesser (10) gegen ein solches unterschiedlicher Breite ausgetauscht werden, wobei die Perforiermesser (10) auf einer rotierenden Messerwelle (34) befestigt werden, so dass die Perforiermesser (10) Hüllzylinder unterschiedlicher Durchmesser überstreichen und
- wobei mit mindestens einer Stelleinrichtung (13, 21) der Abstand zwischen den Drehachsen des Perforiermessers (10) und der Nutwalze (17) verändert wird, mit welcher die Lage der Nutwalze (17) an die Durchmesser der Hüllzylinder angepasst wird, wobei mit einer Stelleinrichtung (21) eine weite Verstellung vorgenommen wird.

## Claims

1. Device for transversely perforating webs (30), preferably paper webs for producing bags, so that web portions can be torn off from the web (30), with a rotationally driven perforating knife (10) and a grooved roller (17), which are both mounted in a machine frame (1, 2) and between which the web (30) to be perforated runs through, the spacing of the transverse perforations being adjustable,
- the rotationally driven perforating knife (10) being exchangeable for such a knife of different width, the perforating knives (10) being fastenable on a rotating knife shaft (34), so that the perforating knives (10) describe envelope cylinders of different diameters, and
- at least one adjusting arrangement (13, 21) for changing the distance between the axes of rotation of the perforating knife (10) and of the grooved roller (17) being provided, with which the position of the grooved roller (17) can be adapted to the diameters of the envelope cylinders, one adjusting arrangement (21) serving for broad adjustment in such a way that the perforating knife can be exchanged for such a knife of greater or smaller width or for a perforating knife with a greater or smaller distance to the axis of rotation.

2. Device according to Claim 1, **characterized in that** another adjusting arrangement (13) serves for fine adjustment in such a way that the penetration depth of the teeth of the perforating knife (10) into the grooves of the grooved roller (17) can be adjusted.

3. Device according to one of the preceding claims, **characterized in that** each adjusting arrangement (13, 21) consists of fixable eccentric shafts (13, 21) mounted rotatably in the machine frame (1, 2).

4. Device according to one of the preceding claims, **characterized in that** the grooved roller (17) is mounted rotatably on two bearing levers (15, 16) which are mounted pivotably on the side parts of the frame and the identical pivoting angles of which can be adjusted by means of an eccentric shaft (21) serving for rough adjustment.

5. Device according to Claim 4, **characterized in that** the eccentric shaft (21) serving for rough adjustment passes through aligned window cutouts (20) of both bearing levers (15, 16) and is supported on identical sides of these window cutouts.

6. Device according to Claim 5, **characterized in that** the play of the eccentric shaft (21) in the window cutouts (20) can be compensated by means of adjusting screws (23).

7. Device according to one of the preceding claims, **characterized in that** the bearing levers (15, 16) are mounted pivotably on a shaft (13) serving for fine adjustment mounted in the machine frame (1, 2).

8. Device according to one of the preceding claims,
**characterized in that**
- the bearings of the perforating knife (10) and of the grooved roller (17) are arranged in supporting pieces (3, 4) which are guided transversely displaceably in the machine frame (1, 2) and
- an arrangement (9) for lateral adjustment of the supporting pieces (3, 4) relative to the machine frame (1, 2) is provided.

9. Method for adjusting the tubular portion length in a device for transversely perforating webs (30), preferably paper webs for producing bags, with a rotationally driven perforating knife (10) and a grooved roller (17), which are both mounted in a machine frame (1, 2) and between which the web (30) to be perforated runs through,
- the rotationally driven perforating knife (10) being exchanged for such a knife of different width, the perforating knives (10) being fastened on a rotating knife shaft (34), so that the perforating knives (10) describe envelope cylinders of different diameters, and
- the distance between the axes of rotation of the perforating knife (10) and of the grooved roller (17) being changed with at least one adjusting arrangement (13, 21), with which the position of the grooved roller (17) is adapted to the diameters of the envelope cylinders, a broad adjustment being carried out with one adjusting arrangement (21).

## Revendications

1. Dispositif pour la perforation transversale de bandes (30), de préférence de bandes de papier pour la fabrication de sacs de sorte que les tronçons de bande peuvent être arrachés de la bande (30), avec une lame de perforation (10) entraînée en rotation et un rouleau rainuré (17), qui sont logés tous les deux dans un bâti de machine (1,2) et entre lesquels passe la bande à perforer (30), où l'espacement des perforations transversales est réglable,
- où la lame de perforation (10) entraînée en rotation peut être échangée par une d'une largeur différente, où les lames de perforation (10) peuvent être fixées sur un arbre de couteau tournant (34) de sorte que les lames de perforation (10) passent sur des cylindres d'enveloppe de diamètres différents et
- où au moins une installation de positionnement (13), (21) pour modifier l'écart entre les axes de rotation de la lame de perforation (10) et le rouleau rainuré (17) est prévue, au moyen de laquelle la position du rouleau rainuré (17) peut être adaptée aux diamètres des cylindres d'enveloppe, où une installation de positionnement (21) sert de telle manière à un grand ajustement que la lame de perforation peut être échangée par une d'une plus grande ou d'une plus petite largeur ou par une lame de perforation avec un plus grand ou un plus petit écart à l'axe de rotation.

2. Dispositif selon la revendication 1, **caractérisé en ce qu'**une autre installation de positionnement (13) sert de telle manière à l'ajustage fin que la profondeur d'engagement des dents de la lame de perforation (10) dans les rainures du rouleau rainuré (17) est réglable.

3. Dispositif selon l'une des revendications précédentes, **caractérisé en ce que** chaque installation de positionnement (13, 21) est constituée d'arbres excentriques (13, 21) pouvant être fixés, logés dans le bâti de machine (1,2).

4. Dispositif selon l'une des revendications précédentes, **caractérisé en ce que** le rouleau rainuré (17) est logé d'une manière tournante à deux leviers de palier (15,16) logés d'une manière pivotante à deux parties latérales du bâti, dont les angles de pivotement identiques sont réglables par un arbre d'excentrique (21) servant à l'ajustage grossier.

5. Dispositif selon la revendication 4, **caractérisé en ce que** l'arbre d'excentrique (21) servant à l'ajustage grossier traverse des découpures de fenêtre alignées (20) des deux leviers de palier (15,16) et s'appuie à des côtés identiques de ces découpures de fenêtre.

6. Dispositif selon la revendication 5, **caractérisé en ce que** le jeu de l'arbre d'excentrique (21) dans les découpures de fenêtre (20) peut être compensé par des vis de positionnement (23).

7. Dispositif selon l'une des revendications précédentes, **caractérisé en ce que** les leviers de palier (15,16) sont logés d'une manière pivotante sur un arbre (13) logé dans le bâti de machine (1,2), servant à l'ajustage fin.

8. Dispositif selon l'une des revendications précédentes,
**caractérisé**
**en ce que** les paliers de la lame de perforation (10) et du rouleau rainuré (17) sont disposés dans des pièces de support (15,16) qui sont guidées d'une manière déplaçable transversalement dans le bâti de machine (1,2) et
**en ce qu'**une installation (9) pour le déplacement latéral des pièces de support (15,16) relativement au bâti de machine (1,2) est prévue.

9. Procédé de réglage de la longueur de tronçon tubulaire dans un dispositif pour la perforation transversale de bandes (30), de préférence de bandes de papier pour la fabrication de sacs, avec une lame de perforation (10) entraînée en rotation et un rouleau rainuré (17) qui sont logés tous les deux dans un bâti de machine (1,2) et entre lesquel passe la bande à perforer (30),
- où la lame de perforation (10) entraînée en rotation peut être échangée par une d'une largeur différente, où les lames de perforation (10) sont fixées sur un arbre de lames tournant (34) de sorte que les lames de perforation (10) passent sur des cylindres externes de diamètres différents et
- où avec au moins une installation de positionnement (13,21), l'écart entre les axes de rotation de la lame de perforation (10) et du rouleau rainuré (17) est modifié, au moyen duquel la position du rouleau rainuré (17) est adaptée au diamètre des cylindres externes, où avec une installation de positionnement (21), un ajustage large est effectué.
